# EUROPÄISCHE PATENTSCHRIFT

(11) **EP 3 353 074 B1**
(45) Veröffentlichungstag und Bekanntmachung des Hinweises auf die Patenterteilung: **28.02.2024**
(21) Anmeldenummer: 16774897.9
(22) Anmeldetag: 23.09.2016
(51) Int. Cl.: B65C 9/18

(54) **VORRICHTUNG UND VERFAHREN ZUM ETIKETTIEREN VON EINZELNEN PRODUKTEN**
DEVICE AND METHOD FOR LABELLING SINGLE PRODUCTS
DISPOSITIF ET PROCÉDÉ POUR ETIQUETTAGE DES PRODUITS SÉPARÉS

(30) Priorität: 24.09.2015 DE 102015116166
(43) Veröffentlichungstag der Anmeldung: 01.08.2018
(73) Patentinhaber: Espera-Werke GmbH, 47058 Duisburg (DE)
(72) Erfinder: VICKTORIUS, Winfried, 47249 Duisburg (DE); WOLFF, Peter, 53913 Swisttal-Heimerzheim (DE); TREDER, Ralf Thomas, 44653 Herne (DE); VAN ROOZENDAAL, Andreas Matheus Adrianus, 44627 Herne (DE)
(74) Vertreter: Gottschald Patentanwälte Partnerschaft mbB
(86) Internationale Anmeldenummer: PCT/EP2016/072672
(87) Internationale Veröffentlichungsnummer: WO 2017/050959

(56) Entgegenhaltungen:
- WO-A1-2015/010868
- JP-A- 2009 234 595
- US-A1- 2007 039 684
- US-B1- 7 293 592

## Beschreibung

Die vorliegende Erfindung betrifft eine Vorrichtung zum Etikettieren von einzelnen Produkten mit einer Vorschubeinrichtung zum Transport des jeweiligen Produkts in einer Transportrichtung, mit einer Etikettenspendeeinrichtung zum Spenden eines von einem Materialstreifen lösbaren Etiketts von einer Ausgabestelle in eine Spenderichtung und mit einer Etikettenübertragungseinrichtung mit einem beweglichen Etikettentransportmittel zum Übertragen des gespendeten Etiketts von einem Übernahmebereich, an dem das gespendete Etikett durch das Etikettentransportmittel übernommen wird, zu einer Abgabestelle, an der das Etikett auf das jeweilige Produkt aufgebracht wird, wobei das Etikettentransportmittel eine Oberfläche aufweist, die mit dem Etikett in Kontakt gebracht wird.

Ferner betrifft die Erfindung ein Verfahren zum Etikettieren von einzelnen Produkten, bei dem ein Etikett von einer Ausgabestelle einer Etikettenspendeeinrichtung in eine Spenderichtung gespendet wird, bei dem das gespendete Etikett von der Etikettenspendeeinrichtung an eine Etikettenübertragungsrichtung übergeben wird, bei dem das Etikett von einem Übernahmebereich der Etikettenübertragungsrichtung zu einer Abgabestelle der Etikettenübertragungseinrichtung transportiert wird und bei dem das Etikett von der Abgabestelle auf das zu etikettierende Produkt übertragen wird.

Eine derartige Vorrichtung gemäß dem Oberbegriff des Anspruchs 1 ist aus der JP 2009 234595 A bekannt. Eine weitere Vorrichtung und ein entsprechendes Verfahren sind beispielsweise bekannt aus der JP 2004 352309 A. Bei der bekannten Vorrichtung zum Etikettieren von einzelnen Produkten wird ein Materialstreifen mit Etiketten als Rollenware abgewickelt, wobei die Etiketten durch eine Schneideeinrichtung vom übrigen Materialstreifen getrennt und damit vereinzelt werden. Bei den Etiketten handelt es sich hierbei jeweils also um einen Teilabschnitt eines bedruckbaren oder bedruckten Materialstreifens, der von dem übrigen Materialstreifen durch Abtrennen gelöst worden ist.

Die einzelnen Etiketten werden nach dem Abtrennen mittels einer Etikettenübertragungseinrichtung, die als Etikettentransportmittel ein Transport- bzw. Endlosband aufweist, von dem Übernahmebereich, in dem das jeweilige Etikett durch das Etikettentransportmittel übernommen wird, zur Abgabestelle transportiert, an der das jeweilige Etikett auf das zu etikettierende Produkt aufgebracht wird.

Um ein Etikett bzw. besagten Teilabschnitt von dem übrigen Materialstreifen abtrennen zu können, muss der Materialstreifen mit seinem vorderen Ende, das das spätere Etikett bildet, an das Transportband der Etikettenübertragungseinrichtung angedrückt werden und das Transportband muss angehalten werden. Das Andrücken des Materialstreifens an das Transportband erfolgt über eine Klemmrolle, mit der das vordere Ende des Materialstreifens zwischen Transportband und Klemmrolle eingeklemmt wird. Der dann stramme Materialstreifen wird dann an einer definierten Stelle durchtrennt, wodurch ein Etikett entsteht. Das abgetrennte Etikett klemmt damit immer noch mit seinem vorderen Ende zwischen der Klemmrolle und dem Transportband. Das Transportband wird dann erst in Bewegung gesetzt und das Etikett wird zur Abgabestelle gefördert.

Bei den Etiketten handelt es sich um Klebeetiketten, wobei die Klebeseite beim Transport mittels der Etikettenübertragungseinrichtung von dieser weg weist. Damit das Etikett an dem Transportband der Etikettenübertragungseinrichtung anhaftet, wird mittels eines Gebläses (hier in Form eines Ventilators) eine Saugströmung erzeugt, die das Etikett an die Oberfläche des Transportbands ansaugt.

Die aus dem Stand der Technik bekannte Vorrichtung zum Etikettieren von einzelnen Produkten ist relativ komplex aufgebaut. So ist zum einen ein Gebläse notwendig, um eine Saugströmung zu erzeugen, die das Etikett während des Transports am Etikettentransportband hält. Des Weiteren ist zum Abtrennen der einzelnen Etiketten vom übrigen Materialstreifen eine Klemmrolle notwendig, die dauerhaft gegen die Oberfläche des Transportbands der Etikettenübertragungseinrichtung drückt; nicht nur ist also zum Abtrennen ein zusätzliches Bauteil in Form der Klemmrolle notwendig, sondern durch den ständigen Druck dieser Klemmrolle auf das Transportband ist das Transportband auch langfristig gesehen einem erhöhten Verschleiß ausgesetzt.

Es ist daher eine Aufgabe der vorliegenden Erfindung, eine Vorrichtung und ein entsprechendes Verfahren anzugeben, womit das Etikettieren von einzelnen Produkten vereinfacht wird und die Etiketten möglichst präzise aufgebracht werden. Die zuvor hergeleitete und aufgezeigte Aufgabe wird gemäß einer ersten Lehre der vorliegenden Erfindung bei einer Vorrichtung zum Etikettieren von einzelnen Produkten gemäß Anspruch 1 gelöst.

Das Vorhandensein einer Etikettenausrichtungseinrichtung erlaubt es, wie im Folgenden erläutert wird, in besonders präziser Anordnung Klebeetiketten mit ihrer Klebeseite zur Oberfläche des Etikettentransportmittels weisend von dem Übernahmebereich zu der Abgabestelle zu fördern.

Dadurch, dass die Klebefläche mit der Oberfläche des Etikettentransportmittels in Kontakt kommt, haftet das Etikett selbständig an und es bedarf keines zusätzlichen Gebläses wie beim Stand der Technik, um das Etikett mittels Saugkraft an das Etikettentransportmittel anzusaugen. Da die Etiketten als Rollenware angeliefert werden können, sind diese nun zwangsläufig unterschiedlich gekrümmt (Etiketten im äußeren Bereich der Rollenware sind weniger stark gekrümmt als Etiketten im inneren Bereich der Rollenware). Da die Klebeseite bei der Rollenware häufig nach innen weist, haben die unterschiedlichen Krümmungsgrade den Nachteil, dass das vordere Ende der gespendeten Etiketten nicht immer an derselben Stelle mit der Oberfläche des Etikettentransportmittels in Kontakt kommt. Je größer der Unterschied im Krümmungsgrad der Etiketten ist, umso größer ist auch der Abstand zwischen den Stellen, an denen das jeweilige Etikett mit der Oberfläche des Etikettentransportmittels in Kontakt kommt. Wenn die Klebeseite der gespendeten Etiketten zur Oberfläche des Etikettentransportmittels gerichtet ist, haftet das vordere Ende des jeweiligen Etiketts sofort am Etikettentransportmittel an, sobald es damit in Kontakt kommt, und wird dann solchermaßen positioniert weiter zum Produkt gefördert. Das Vorhandensein der speziellen Etikettenausrichtungseinrichtung gewährleistet dabei, dass die Etiketten nicht in einer zufälligen Position, die u.a. vom jeweiligen Krümmungsgrad des Etiketts abhängt, mit der Oberfläche des Etikettentransportmittels in Kontakt kommen, sondern in einem definierten Übernahmebereich. Dieser Übernahmebereich ist im Vergleich zu dem Bereich, in welchem nach dem Stand der Technik die Etiketten mit der Oberfläche des Etikettentransportmittels in Kontakt kommen würden, deutlich kleiner. Der Übernahmebereich beträgt beispielsweise nur 1 bis 6 mm, bevorzugt 1 bis 4 mm, besonderes bevorzugt 1 bis 3 mm, bezogen auf die Richtung vom Übernahmebereich zur Abgabestelle der Etikettenübertragungseinrichtung. Durch diesen sehr kleinen definierten Bereich, in welchem die vorderen Enden der Etiketten mit der Oberfläche des Etikettentransportmittels in Kontakt kommen, ist nachher auch eine präzise und nicht zufällige Positionierung des Etiketts auf dem Produkt gewährleistet.

Durch die erfindungsgemäße Vorrichtung und speziell durch das Vorhandensein der zuvor definierten Etikettenausrichtungseinrichtung wird also mit einfachen Mitteln ein Etikettieren von einzelnen Produkten ermöglicht, und dies mit einer hohen Präzision.

Durch die erfindungsgemäß vorgesehene Etikettenausrichtungseinrichtung ist gewährleistet, dass jedes Etikett unabhängig von seinem Krümmungsgrad und ggf. sogar unabhängig davon, in welcher Richtung das Etikett gekrümmt ist, zunächst mit der Mantelfläche der Rolle in Kontakt kommt, wobei die Rolle dann das vordere Ende des jeweiligen Etiketts immer in den definierten Übernahmebereich umlenkt. Diese Form der Ausrichtung und Umlenkung der einzelnen Etiketten kann zusätzlich noch dadurch unterstützt werden, dass ein Gleitblech im Spalt zwischen der Ausgabestelle der Etikettenspendeeinrichtung und der Rolle der Etikettenausrichtungseinrichtung vorgesehen wird. Das jeweilige Etikett kommt dann, ausgehend von der Etikettenspendeeinrichtung bzw. der Ausgabestelle, zunächst mit dem Gleitblech, das im weiteren noch näher beschrieben wird, in Kontakt und das Gleitblech führt das vordere Ende des Etiketts präzise zu der Rolle und insbesondere zu einem definierten Bereich der Mantelfläche der Rolle. Zusätzlich oder alternativ kann auch eine Düse, insbesondere eine Blas- und/oder Saugdüse, die im Weiteren ebenfalls noch näher beschrieben wird, vorgesehen werden, die das vordere Ende des Etiketts ebenfalls zu der Rolle und insbesondere zu einem definierten Bereich der Mantelfläche der Rolle leitet. Die Rolle und ggf. das Gleitblech und/oder die Düse sind also so positioniert, dass das jeweils gespendete Etikett immer zuerst mit der Rolle in Kontakt kommt, bevor es mit dem Etikettentransportmittel in Kontakt kommt. Es ist dabei insbesondere vorgesehen, dass die Etikettenausrichtungseinrichtung derart ausgebildet bzw. die Rolle und ggf. das Gleitblech und/oder die Düse derart angeordnet ist, dass der Übernahmebereich, in dem das vordere Ende des Etiketts mit der Oberfläche des Etikettentransportmittels in Kontakt kommt, minimiert wird, wie zuvor angegeben beispielsweise auf eine Länge von 1 bis 6 mm, bevorzugt 1 bis 4 mm, besonderes bevorzugt 1 bis 3 mm. Auf diese Weise wird die Genauigkeit, mit der das vordere Ende des Etiketts mit der Oberfläche des Etikettentransportmittels in Kontakt kommt, noch weiter erhöht.

Die Rolle der Etikettenausrichtungseinrichtung hat auch den zusätzlichen Vorteil, dass ein Etikett, bevor es mit der Oberfläche des Etikettentransportmittels in Kontakt kommt, exakt ausgerichtet wird, indem es zunächst mit seinem vorderen Ende mit der Mantelfläche der Rolle in Kontakt kommt. Auf diese Weise ist gewährleistet, dass das vordere Ende des Etiketts danach über seine gesamte Breite möglichst gleichzeitig mit der Oberfläche des Etikettentransportmittels in Kontakt kommt. Würde das Etikett beim Spenden etwas verkanten, würde es ansonsten nicht mit seiner gesamten Vorderkante, sondern nur mit einem Abschnitt davon bzw. mit einer Ecke des vorderen Bereichs des Etiketts mit dem Etikettentransportmittel in Kontakt kommen und dann schräg mitgeführt werden. Dies würde wiederum zu einer schrägen und damit unpräzisen Applikation auf dem Produkt führen.

Im Folgenden sollen nun verschiedene erfindungsgemäße Ausgestaltungen beschrieben werden.

Zunächst sei darauf hingewiesen, dass mit einem von einem Materialstreifen lösbaren Etikett bevorzugt ein Etikett gemeint ist, welches mit seiner Klebefläche lösbar auf einem Trägerstreifen, der in diesem Fall den Materialstreifen bildet und aus Papier oder Kunststoff bestehen kann, angebracht ist. Für diesen Fall weist die Etikettenspendeeinrichtung eine Spendekante (Umlenkkante) auf, an der der Trägerstreifen stark, beispielsweise um 90° oder mehr, umgelenkt wird, wodurch sich das Etikett automatisch vom Trägerstreifen löst. Die Spendekante bildet bzw. definiert die Ausgabestelle der Etikettenspendeeinrichtung, also die Stelle, an der das Etikett in die Spenderichtung ausgebracht bzw. abgegeben wird. Grundsätzlich wird unter einem von einem Materialstreifen lösbaren Etikett aber auch der Fall verstanden, dass das Etikett wie beim eingangs beschriebenen Stand der Technik durch Abtrennen eines Teilabschnitts von einem bedruckbaren Materialstreifen erzeugt wird.

Gemäß einer Ausgestaltung der erfindungsgemäßen Vorrichtung weist die Etikettenübertragungseinrichtung als Etikettentransportmittel, das durch seine Bewegung, insbesondere umlaufende Bewegung, das Etikett von dem Übernahmebereich zur der Abgabestelle transportiert, wie bereits erwähnt ein Endlosband auf. Das Endlosband durchläuft den Übernahmebereich und die Abgabestelle, so dass das jeweilige Etikett, nachdem es im Übernahmebereich (zunächst mit seinem vorderen Ende, dann vollständig) durch das Etikettentransportmittel übernommen worden ist, zu der Abgabestelle transportiert werden kann. Die Etikettenübertragungseinrichtung ist insbesondere ein Etikettenbeschleunigungsband, das heißt das Etikettentransportmittel bzw. Transportband wird, nachdem das Etikett von diesem im Übernahmebereich übernommen worden ist, beschleunigt und, nachdem das Etikett auf das Produkt übertragen worden ist, wieder abgebremst.

So läuft nämlich die Vorschubeinrichtung, auf der die zu etikettierenden Produkte transportiert werden, in der Regel mit einer höheren Vorschubgeschwindigkeit als die Geschwindigkeit, mit der das Etikett gespendet und/oder gedruckt wird. Durch ein solches Etikettenbeschleunigungsband kann das Etikett dann während des Transports von der Spendeeinrichtung zum Produkt beschleunigt werden und hat dann unmittelbar am Produkt dieselbe Geschwindigkeit, wie das Produkt selbst. Die Vorschubeinrichtung muss daher zum Übertragen des Etiketts auf das Produkt nicht angehalten oder abgebremst werden oder gar von vorne herein in einer niedrigeren Geschwindigkeit gefördert werden.

Gemäß noch einer Ausgestaltung der erfindungsgemäßen Vorrichtung schneidet oder umschließt die senkrechte Projektion der Mantelfläche der Rolle auf die Oberfläche des Etikettentransportmittels, insbesondere auf die Oberfläche des Endlosebandes, den Übernahmebereich, in dem das gespendete Etikett durch das Etikettentransportmittel bzw. Endlosband übernommen wird. Das Etikett wird also zunächst mit seiner Vorderkante bzw. seinem vorderem Ende mit der Rolle in Kontakt gebracht und diese lenkt dann das vordere Ende des Etiketts in besagten Übernahmebereich unmittelbar benachbart zu der Rolle.

Gemäß noch einer weiteren Ausgestaltung der erfindungsgemäßen Vorrichtung ist die Rolle mit der Oberfläche des Etikettentransportmittels in Kontakt, was den Vorteil hat, dass die Rolle automatisch immer eine zur Geschwindigkeit des Etikettentransportmittels synchrone (gleiche) Umfangsgeschwindigkeit hat. Die Rolle muss in diesem Fall auch nicht selbst angetrieben sein. Alternativ ist aber auch denkbar, dass die Rolle von der Oberfläche des Etikettentransportmittels 0,5 bis 3 mm, bevorzugt 0,5 bis 2 mm, besonders bevorzugt 0,5 bis 1 mm, beabstandet ist. Es ist also zur Gewährleistung der erfindungsgemäßen Funktion und insbesondere zum Transport des Etiketts mittels der Etikettenübertragungseinrichtung nicht notwendig, dass die Rolle die Oberfläche des Etikettentransportmittels berührt. Die Rolle ist im Unterschied zum Stand der Technik in letzterem Fall also keine Klemmrolle und übt somit auch keinen ständigen Druck auf das Etikettentransportmittel bzw. Endlosband aus, was langfristig den Verschleiß des Etikettentransportmittels erhöhen würde.

Gemäß wieder einer weiteren Ausgestaltung der erfindungsgemäßen Vorrichtung beträgt der kürzeste Abstand zwischen der Mantelfläche (der Rolle) und/oder Oberfläche (des Etikettentransportmittels) und der Ausgabestelle (der Etikettenspendeeinrichtung) 10 bis 50 mm, bevorzugt 20 bis 40 mm, besonders bevorzugt 25 bis 35 mm. Ein solch relativ großer Abstand bzw. Spalt hat den Vorteil, dass in dem Fall, dass die Etikettenspendeeinrichtung eine Druckeinheit aufweist, die Druckgeschwindigkeit und die Geschwindigkeit des Etikettentransportmittels bzw. Transportbands synchronisiert werden können. So kann in dem Zeitraum, in dem das Etikett in der Geschwindigkeit der Druckeinheit bedruckt wird und den Spalt quert, die Geschwindigkeit des Etikettentransportmittels bzw. Transportbands zunächst zum Transport und Aufbringen des vorhergehenden Etiketts beschleunigt und dann wieder auf die Druckgeschwindigkeit abgebremst werden.

Gemäß einer weiteren Ausgestaltung der erfindungsgemäßen Vorrichtung ist die Rolle angetrieben. Grundsätzlich kann diese aber auch freirollend sein.

Gemäß noch einer Ausgestaltung der erfindungsgemäßen Vorrichtung ist vorgesehen, dass die (von der Ausgabestelle ausgehende und in die Spenderichtung verlaufende) gedachte Gerade in einem Bereich verläuft, der zwischen einer ersten Ebene, in der sich die Ausgabestelle und die Rollenachse erstrecken, und einer zweiten Ebene liegt, in der sich die Ausgabestelle erstreckt und die die Mantelfläche auf der zur Etikettentransportmittel weisenden Seite der Rolle tangential berührt. Eine solche Ausrichtung bzw. Anordnung ist besonders dann von Vorteil, wenn die Rolle freirollend ist, so dass das Etikett von der Rolle immer in Richtung der Oberfläche des Etikettentransportmittels bzw. Transportbandes umgelenkt wird.

Gemäß wieder einer weiteren Ausgestaltung der erfindungsgemäßen Vorrichtung weist, wie bereits erwähnt wurde, die Etikettenausrichtungseinrichtung ein Gleitblech auf, das zwischen der Ausgabestelle und der Rolle angeordnet ist und sich parallel oder im spitzen Winkel zur Spenderichtung erstreckt. Das Gleitblech ist insbesondere so angeordnet, dass die (von der Ausgabestelle ausgehende und in die Spenderichtung verlaufende) gedachte Gerade parallel zur Oberfläche des Gleitblechs verläuft oder die Oberfläche des Gleitblechs schneidet. So ist immer gewährleistet, dass das Etikett, welches an der Ausgabestelle gespendet wird, zunächst auf das Gleitblech trifft und dort das vordere Ende des Etiketts definiert zur Rolle geführt wird. Bevorzugt ist dabei vorgesehen, dass die Projektion des Gleitblechs in eine Richtung parallel zur Spenderichtung die Mantelfläche schneidet, insbesondere in dem Bereich zwischen der ersten Ebene und der zweiten Ebene. Bevorzugt ist das Gleitblech zumindest auf der Seite, die mit dem Etikett in Kontakt kommt, mit einer Antihaftbeschichtung versehen. So kann die Vorderkante des Etiketts, an der sich bei einem Klebeetikett auch Kleber befinden kann, nicht am Gleitblech anhaften.

Gemäß noch einer Ausgestaltung der erfindungsgemäßen Vorrichtung weist, wie ebenfalls erwähnt wurde, die Etikettenausrichtungseinrichtung eine Düse (Blas- bzw. Luftdüse) auf, deren Hauptabstrahlrichtung zur Rolle und/oder zum Gleitblech weist. Grundsätzlich können auch eine oder mehrere Saugdüsen vorgesehen sein, die das jeweilige Etikett in Richtung der Rolle leiten und/oder an das Gleitblech ansaugen. Mit einer solchen Düse kann das vordere Ende des gespendeten Etiketts ebenfalls auf einfache Weise geführt werden, so dass gewährleistet ist, dass das Etikett zunächst mit der Rolle und erst dann mit der Oberfläche des Etikettentransportmittels bzw. Endlosbandes in Kontakt kommt.

Gemäß noch einer Ausgestaltung der erfindungsgemäßen Vorrichtung weist, wie ebenfalls bereits erwähnt wurde, die Etikettenspendeeinrichtung eine Druckeinheit zum Bedrucken des von dem Materialstreifen lösbaren Etiketts auf. Grundsätzlich ist es aber auch denkbar, dass bereits zuvor bedruckte Etiketten in der Etikettenspendeeinrichtung, beispielsweise in Form von Rollenware, angeordnet und von der Etikettenspendeeinrichtung gespendet werden. In diesem Fall ist eine Druckeinheit als Bestandteil der Etikettenspendeeinrichtung nicht zwingend notwendig. Dabei ist denkbar, dass die erfindungsgemäße Vorrichtung derart ausgebildet ist, dass die Druckgeschwindigkeit der Etiketten (Vorschubgeschwindigkeit der Etiketten, während diese jeweils bedruckt werden) oder die Transportgeschwindigkeit der Etiketten (Vorschubgeschwindigkeit der Etiketten, wenn diese nicht bedruckt werden) an der Ausgabestelle der Etikettenspendeeinrichtung mindestens 10 mm/s, bevorzugt mindestens 50 mm/s, besonders bevorzugt mindestens 100 mm/s, beträgt. Insbesondere liegt die Druck- oder Transportgeschwindigkeit der Etiketten in einem Bereich von 10 bis 1500 mm/s, bevorzugt in einem Bereich von 50 bis 400 mm/s, besonders bevorzugt in einem Bereich von 100 bis 200 mm/s.

Die Aufgabe wird ferner gemäß einer zweiten Lehre der vorliegenden Erfindung bei einem Verfahren zum Etikettieren von einzelnen Produkten gemäß Anspruch 12.

Das erfindungsgemäße Verfahren gewährleistet, wie bereits in Zusammenhang mit der erfindungsgemäßen Vorrichtung erläutert wurde, in dem Fall, dass die Etiketten mit der Klebeseite auf das Etikettentransportmittel bzw. Endlosband aufgebracht werden sollen, dass die Etiketten immer in einem definierten Übernahmebereich mit dem Etikettentransportmittel in Kontakt kommen. Unabhängig vom Krümmungsgrad der Etiketten und gegebenenfalls auch von der Richtung der Krümmung kann so mit einfachen Mitteln ein Etikettieren von einzelnen Produkten mit einer hohen Präzision gewährleistet werden. Auch ist gewährleistet, dass das Etikett immer mit der gesamten vorderen Kante vollständig auf das Etikettentransportmittel trifft und somit nicht schräg angezogen und transportiert wird.

Es sei darauf hingewiesen, dass die vorliegende Erfindung besonders bevorzugt dazu dient, als Etiketten Klebeetiketten zu verwenden, wobei dann besonders bevorzugt die Klebeseite des Klebeetiketts mit der Oberfläche des Etikettentransportmittels in Kontakt gebracht werden soll. Grundsätzlich ist aber sowohl die erfindungsgemäße Vorrichtung als auch das erfindungsgemäße Verfahren auch für klebemittelfreie Etiketten verwendbar, die beispielsweise erst später mit einer Klebefläche versehen werden oder auf eine Klebefläche am Produkt aufgebracht werden. Auch ist es grundsätzlich denkbar, dass das Etikett, wenn es sich um ein Klebeetikett handelt, nicht mit der Klebeseite, sondern mit der davon abgewandten Seite mit dem Etikettentransportmittel in Kontakt gebracht wird. In dem Fall, dass das Etikett nicht über eine Klebefläche verfügt, die mit dem Etikettentransportmittel in Kontakt gebracht wird, ist es dann aber erforderlich, dass das Etikett mittels eines Gebläses, insbesondere eines Ventilators oder einer Düse, an die Oberfläche des Etikettentransportmittels gesaugt oder gedrückt wird, während das Etikett vom Übergabebereich zur Abgabestelle transportiert wird. Andernfalls kann erfindungsgemäß auf ein solches Gebläse verzichtet werden, das heißt die erfindungsgemäße Vorrichtung weist in diesem Fall keinen Ventilator und keine Düse auf, die das Etikett an die Oberfläche des Etikettentransportmittels saugt oder drückt.

Gemäß einer weiteren Ausgestaltung des erfindungsgemäßen Verfahrens kommt also das Etikett wie gesagt mit seiner Klebeseite mit der Etikettenübertragungseinrichtung in Kontakt. Insbesondere kommt das Etikett nur mit seiner von der Klebeseite abgewandten Seite mit der Rolle in Kontakt.

Entsprechend ist gemäß noch einer Ausgestaltung des Verfahrens auch vorgesehen, dass das Etikett bei dem Schritt des Übergebens des Etiketts von der Etikettenspendeeinrichtung an die Etikettenübertragungseinrichtung vor dem Kontakt mit der Rolle zunächst mit einem Gleitblech in Kontakt kommt.

Zusätzlich oder alternativ ist schließlich gemäß noch einer Ausgestaltung des erfindungsgemäßen Verfahrens vorgesehen, dass das Etikett bei dem Schritt des Übergebens des Etiketts von der Etikettenspendeeinrichtung an die Etikettenübertragungseinrichtung von einem von einer Düse erzeugten Luftstrahl erfasst wird und insbesondere dadurch gegen die Rolle und/oder das Gleitblech gedrückt wird.

Es gibt nun eine Vielzahl von Möglichkeiten, die erfindungsgemäße Vorrichtung und das erfindungsgemäße Verfahren auszugestalten und weiterzubilden. Diesbezüglich sei einerseits verwiesen auf die den nebengeordneten Patentansprüchen 1 und 12 nachgeordneten Patentansprüche, andererseits auf die Beschreibung von Ausführungsbeispielen in Verbindung mit der Zeichnung. In der Zeichnung zeigen:
- Fig. 1: eine Seitenansicht eines Ausschnitts einer Vorrichtung gemäß der vorliegenden Erfindung und
- Fig. 2a) - c): eine schematische Darstellung der Durchführung des erfindungsgemäßen Verfahrens mit unterschiedlich gekrümmten Etiketten.

Fig. 1 zeigt eine Vorrichtung 1 zum Etikettieren von einzelnen Produkten 2 mit einer Vorschubeinrichtung 3 zum Transport des jeweiligen Produkts 2 in einer Transportrichtung X.

Die Vorrichtung 1 weist zum einen eine Etikettenspendeeinrichtung 4 zum Spenden eines von einem Materialstreifen lösbaren Etiketts 5 von einer Ausgabestelle 6 in eine Spenderichtung S auf. Die Ausgabestelle 6 ist hier eine Spendekante, an der ein Materialstreifen (nicht dargestellt) so stark umgelenkt wird, dass daran anhaftende Etiketten 5 gelöst und in Spenderichtung S weiterbewegt werden. Die Etikettenspendeeinrichtung 4 weist zusätzlich auch eine Druckeinheit 20 auf, mit der die einzelnen Etiketten 5 bedruckt werden.

Die Vorrichtung 1 weist zum anderen auch eine Etikettenübertragungseinrichtung 7 auf, die versehen ist mit einem bandförmigen, beweglichen Etikettentransportmittel 8 zum Übertragen des gespendeten Etiketts 5 von einem Übernahmebereich 9, an dem das gespendete Etikett 5 durch das Etikettentransportmittel 8 übernommen wird, zu einer Abgabestelle 10, an der das Etikett 5 auf das jeweilige Produkt 2 aufgebracht wird. Das als Endlosband 16 ausgebildete Etikettentransportmittel 8 weist eine Oberfläche 11 auf, die mit dem Etikett 5, speziell der Klebeseite 5a des Etiketts 5, in Kontakt kommt.

Ein wesentliches Merkmal der Vorrichtung 1 ist das Vorhandensein einer Etikettenausrichtungseinrichtung 12 mit einer Rolle 13, die eine zu der Oberfläche 11 des Endlosbandes 16 parallele Rollenachse 14 und eine umfänglich um die Rollenachse 14 angeordnete Mantelfläche 15 aufweist. Die Rolle 13 ist dabei derart angeordnet, dass eine von der Ausgabestelle 6 ausgehende und in die Spenderichtung S verlaufende gedachte Gerade G die Mantelfläche 15 schneidet.

Bei der Rolle 13 handelt es sich vorliegend um eine am Etikettentransportmittel 8 anliegende, mitdrehende Rolle 13, die also nicht selbst angetrieben ist. Ein Antrieb ist aber, insbesondere wenn es sich um eine freirollende Rolle 13 handelt, auch denkbar.

Wie anhand von Fig. 2a) deutlich wird, ist die Rolle 13 relativ zur Spenderichtung S so angeordnet, dass die gedachte Gerade G in einem Bereich verläuft, der zwischen einer ersten Ebene E1, in der sich die Ausgabestelle 6 und die Rollenachse 14 erstrecken, und einer zweiten Ebene E2 liegt, in der sich die Ausgabestelle 6 erstreckt und die die Mantelfläche 15 auf der zur Etikettentransportmittel 8 weisenden Seite der Rolle 13 tangential berührt. Dabei ist die Rolle so angeordnet, dass die senkrechte Projektion P₁ der Mantelfläche 15 der Rolle 13 auf die Oberfläche 11 des Endlosbandes 16 den Übernahmebereich 9, in dem das gespendete Etikett 5 durch das Endlosband 16 übernommen wird, umschließt.

Ferner weist die hier beispielhaft dargestellte Etikettenausrichtungseinrichtung 12 ein Gleitblech 18 sowie in dem Ausführungsbeispiel in Fig. 2c) zusätzlich auch noch eine Düse 19 auf.

Das Gleitblech 18 ist zwischen der Ausgabestelle 6 und der Rolle 13 angeordnet und erstreckt sich hier parallel zur Spenderichtung S. Das Gleitblech 18 ist dabei so angeordnet, dass die Projektion P₂ des Gleitblechs 18 in eine Richtung parallel zur Spenderichtung S die Mantelfläche 15 in dem Bereich zwischen der ersten Ebene E₁ und der zweiten Ebene E₂ schneidet.

Die Hauptabstrahlrichtung A der in Fig. 2c) dargestellten Düse weist hier zur Rolle 13 und dem zur Rolle 13 weisenden vorderen Ende des Gleitblechs 18.

In den Figuren 2a) bis c) sind verschiedene Krümmungsgrade und Krümmungsrichtungen von Etiketten 5 dargestellt. Gemäß Fig. 2a) hat das Etikett 5 keine nennenswerte Krümmung. In Fig. 2b) ist das Etikett leicht nach rechts und in Fig. 2c) leicht nach links gekrümmt. Wie deutlich erkennbar ist, wird durch die erfindungsgemäße Vorrichtung 1 das vordere Ende jedes Etiketts 5 immer in demselben schmalen Bereich, nämlich in dem nur wenige Millimeter breiten Übernahmebereich 9, mit der Oberfläche 11 des Etikettentransportmittels 8 in Kontakt gebracht. So ist gewährleistet, dass jedes Etikett 5 präzise auf dem Etikettentransportmittel 8 platziert und damit letztlich auch mit hoher Genauigkeit und Wiederholbarkeit auf dem zu etikettierenden Produkt 2 angeordnet wird.

### Bezugszeichenliste

- 1: Vorrichtung zum Etikettieren von einzelnen Produkten
- 2: Produkt
- 3: Vorschubeinrichtung
- 4: Etikettenspendeeinrichtung
- 5: Etikett
- 5a: Klebeseite des Etiketts
- 5b: von Klebeseite abgewandte Seite des Etiketts
- 6: Ausgabestelle der Etikettenspendeeinrichtung
- 7: Etikettenübertragungseinrichtung
- 8: Etikettentransportmittel
- 9: Übernahmebereich der Etikettenübertragungseinrichtung
- 10: Abgabestelle der Etikettenübertragungseinrichtung
- 11: Oberfläche des Etikettentransportmittels
- 12: Etikettenausrichtungseinrichtung
- 13: Rolle
- 14: Rollenachse
- 15: Mantelfläche der Rolle
- 16: Endlosband
- 17: Etikettenbeschleunigungsband
- 18: Gleitblech
- 19: Düse
- 20: Druckeinheit
- S: Spenderichtung
- G: Gerade
- P₁: Projektion der Mantelfläche auf die Oberfläche des Etikettentransportmittels
- P₂: Projektion des Gleitblechs auf die Mantelfläche
- E₁: erste Ebene
- E₂: zweite Ebene
- A: Hauptabstrahlrichtung der Düse

## Patentansprüche

1. Vorrichtung (1) zum Etikettieren von einzelnen Produkten (2)
mit einer Vorschubeinrichtung (3) zum Transport des jeweiligen Produkts (2) in einer Transportrichtung (X),
mit einer Etikettenspendeeinrichtung (4) zum Spenden eines von einem Materialstreifen lösbaren Etiketts (5) von einer Ausgabestelle (6), an der das Etikett (5) durch eine Spendekante vom Materialstreifen gelöst oder durch Abtrennen eines Teilabschnitts vom Materialstreifen erzeugt wird, in eine Spenderichtung (S) und
mit einer Etikettenübertragungseinrichtung (7) mit einem beweglichen Etikettentransportmittel (8) zum Übertragen des gespendeten Etiketts (5) von einem Übernahmebereich (9), an dem das gespendete Etikett (5) durch das Etikettentransportmittel (8) übernommen wird, zu einer Abgabestelle (10), an der das Etikett (5) auf das jeweilige Produkt (2) aufgebracht wird, wobei das Etikettentransportmittel (8) eine Oberfläche (11) aufweist, die mit dem Etikett (5) in Kontakt gebracht wird,
wobei
die Vorrichtung (1) ferner eine Etikettenausrichtungseinrichtung (12) mit einer Rolle (13) aufweist, die eine zu der Oberfläche (11) des Etikettentransportmittels (8) parallele Rollenachse (14) und eine umfänglich um die Rollenachse (14) angeordnete Mantelfläche (15) aufweist, wobei die Rolle (13) derart angeordnet ist, dass eine von der Ausgabestelle (6) ausgehende und in die Spenderichtung (S) verlaufende gedachte Gerade (G) die Mantelfläche (15) schneidet, **dadurch gekennzeichnet, dass** die Rolle (13) derart angeordnet ist, dass bei dem Schritt des Übergebens des Etiketts (5) von der Etikettenspendeeinrichtung (4) an die Etikettenübertragungseinrichtung (7) das Etikett (5) zunächst mit der Rolle (13) in Kontakt kommt und erst anschließend das Etikett (5) mit der Etikettenübertragungseinrichtung (7) in Kontakt kommt.

2. Vorrichtung (1) nach Anspruch 1, **dadurch gekennzeichnet, dass** die Etikettenübertragungseinrichtung (7) als Etikettentransportmittel (8) ein Endlosband (16) aufweist, das den Übernahmebereich (9) und die Abgabestelle (10) durchläuft, und insbesondere ein Etikettenbeschleunigungsband (17) ist.

3. Vorrichtung (1) nach Anspruch 1 oder 2, **dadurch gekennzeichnet, dass** die senkrechte Projektion (Pi) der Mantelfläche (15) der Rolle (13) auf die Oberfläche (11) des Etikettentransportmittels (8), insbesondere auf die Oberfläche des Endlosbandes (16), den Übernahmebereich (9), in dem das gespendete Etikett (5) durch das Etikettentransportmittel (8) übernommen wird, schneidet oder umschließt.

4. Vorrichtung (1) nach einem der vorangehenden Ansprüche, **dadurch gekennzeichnet, dass** die Rolle (13) mit der Oberfläche (11) des Etikettentransportmittels (8) in Kontakt ist oder von der Oberfläche (11) des Etikettentransportmittels (8) 0,5 bis 3 mm, bevorzugt 0,5 bis 2 mm, besonders bevorzugt 0,5 bis 1 mm, beabstandet ist.

5. Vorrichtung (1) nach einem der vorangehenden Ansprüche, **dadurch gekennzeichnet, dass** der kürzeste Abstand zwischen der Mantelfläche (15) und/oder Oberfläche (11) und der Ausgabestelle (6) 10 bis 50 mm, bevorzugt 20 bis 40 mm, besonders bevorzugt 25 bis 35 mm, beträgt.

6. Vorrichtung (1) nach einem der vorangehenden Ansprüche, **dadurch gekennzeichnet, dass** die Rolle (13) angetrieben oder freirollend ist.

7. Vorrichtung (1) nach einem der vorangehenden Ansprüche, **dadurch gekennzeichnet, dass** die gedachte Gerade (G) in einem Bereich verläuft, der zwischen einer ersten Ebene (Ei), in der sich die Ausgabestelle (6) und die Rollenachse (14) erstrecken, und einer zweiten Ebene (E2) liegt, in der sich die Ausgabestelle (6) erstreckt und die die Mantelfläche (15) auf der zur Etikettentransportmittel (8) weisenden Seite der Rolle (13) tangential berührt.

8. Vorrichtung (1) nach einem der vorangehenden Ansprüche, **dadurch gekennzeichnet, dass** die Etikettenausrichtungseinrichtung (12) ein Gleitblech (18) aufweist, das zwischen der Ausgabestelle (6) und der Rolle (13) angeordnet ist und sich parallel oder im spitzen Winkel zur Spenderichtung (S) erstreckt.

9. Vorrichtung (1) nach Anspruch 8, **dadurch gekennzeichnet, dass** die Projektion (P 2) des Gleitblechs (18) in eine Richtung parallel zur Spenderichtung (S) die Mantelfläche (15) schneidet, insbesondere in dem Bereich zwischen der ersten Ebene (E2) und der zweiten Ebene (E2).

10. Vorrichtung (1) nach einem der vorangehenden Ansprüche, **dadurch gekennzeichnet, dass** die Etikettenausrichtungseinrichtung (12) eine Düse (19) aufweist, deren Hauptabstrahlrichtung (A) zur Rolle (13) und/oder zum Gleitblech (18) weist.

11. Vorrichtung (1) nach einem der vorangehenden Ansprüche, **dadurch gekennzeichnet, dass** die Etikettenspendeeinrichtung (4) eine Druckeinheit (20) zum Bedrucken des von dem Materialstreifen lösbaren Etiketts (5) aufweist.

12. Verfahren zum Etikettieren von einzelnen Produkten (2), insbesondere unter Verwendung einer Vorrichtung (1) nach einem der vorangehenden Ansprüche,
bei dem ein Etikett (5) von einer Ausgabestelle (6) einer Etikettenspendeeinrichtung (4) in eine Spenderichtung (S) gespendet wird,
wobei das Etikett (5) an der Ausgabestelle durch eine Spendekante vom Materialstreifen gelöst oder durch Abtrennen eines Teilabschnitts vom Materialstreifen erzeugt wird,
bei dem das gespendete Etikett (5) von der Etikettenspendeeinrichtung (4) an eine Etikettenübertragungsrichtung (7) mit einem beweglichen Etikettentransportmittel (8), welches eine Oberfläche (11) aufweist, die mit dem Etikett (5) in Kontakt gebracht wird, übergeben wird, bei dem das Etikett (5) von einem Übernahmebereich (9) der Etikettenübertragungsrichtung (7) zu einer Abgabestelle (10) der Etikettenübertragungseinrichtung (7) transportiert wird und
bei dem das Etikett (5) von der Abgabestelle (10) auf das zu etikettierende Produkt (2) übertragen wird,
wobei
bei dem Schritt des Übergebens des Etiketts (5) von der Etikettenspendeeinrichtung (4) an die Etikettenübertragungseinrichtung (7) das Etikett (5) zunächst mit einer Rolle (13) einer Etikettenausrichtungseinrichtung (12) in Kontakt gebracht wird und erst anschließend das Etikett (5) mit der Etikettenübertragungseinrichtung (7) in Kontakt gebracht wird, wobei die Rolle (13) eine zu der Oberfläche (11) des Etikettentransportmittels (8) parallele Rollenachse (14) und eine umfänglich um die Rollenachse (14) angeordnete Mantelfläche (15) aufweist, wobei die Rolle (13) derart angeordnet ist, dass eine von der Ausgabestelle (6) ausgehende und in die Spenderichtung (S) verlaufende gedachte Gerade (G) die Mantelfläche (15) schneidet.

13. Verfahren nach Anspruch 12, **dadurch gekennzeichnet, dass** das Etikett (5) ein Klebeetikett ist, das eine Klebeseite (5a) und eine davon abgewandte Seite (5b) aufweist.

14. Verfahren nach Anspruch 13, **dadurch gekennzeichnet, dass** das Etikett (5) mit seiner Klebeseite (5a) mit der Etikettenübertragungseinrichtung (7) in Kontakt kommt.

15. Verfahren nach einem der Ansprüche 12 bis 14, **dadurch gekennzeichnet, dass** das Etikett (5) bei dem Schritt des Übergebens des Etiketts (5) von der Etikettenspendeeinrichtung (4) an die Etikettenübertragungseinrichtung (7) vor dem Kontakt mit der Rolle (13) zunächst mit einem Gleitblech (18) in Kontakt kommt.

16. Verfahren nach einem der Ansprüche 12 bis 15, **dadurch gekennzeichnet, dass** das Etikett (5) bei dem Schritt des Übergebens des Etiketts (5) von der Etikettenspendeeinrichtung (4) an die Etikettenübertragungseinrichtung (7) von einem von einer Düse (19) erzeugten Luftstrahl erfasst wird und insbesondere dadurch gegen die Rolle (13) und/oder das Gleitblech (18) gedrückt wird.

## Claims

1. Device (1) for labelling individual products (2), having a feeding mechanism (3) for transporting the respective product (2) in a transport direction (X); having a label dispensing mechanism (4) for dispensing a label (5), which is detachable from a material strip, from an output location (6) at which the label (5) is detached from the material strip by a dispensing edge or is generated by severing a sub-portion from the material strip, in a dispensing direction (S); and having a label transfer mechanism (7) having a movable label transport means (8) for transferring the dispensed label (5) from an acquisition region (9) in which the dispensed label (5) is acquired by the label transport means (8), to a delivery location (10) at which the label (5) is applied to the respective product (2); wherein the label transport means (8) has a surface (11) which is brought into contact with the label (5); wherein the device (1) furthermore has a label alignment mechanism (12) with a roller (13) that has a roller axis (14) which is parallel to the surface (11) of the label transport means (8), and a shell face (15) which is disposed circumferentially about the roller axis (14); wherein the roller (13) is disposed in such a manner that an imaginary straight line (G) emanating from the output location (6) and running in the dispensing direction (S) intersects the shell face (15), **characterized in that** the roller (13) is disposed in such a manner that, in the step of transferring the label (5) from the label dispensing mechanism (4) to the label transfer mechanism (7), the label (5) first comes into contact with the roller (13) and the label (5) only subsequently comes into contact with the label transfer mechanism (7).

2. Device (1) according to Claim 1, **characterized in that** the label transfer mechanism (7) as the label transport means (8) has a continuous belt (16) which runs through the acquisition region (9) and the delivery location (10) and is in particular a label acceleration belt (17).

3. Device (1) according to Claim 1 or 2, **characterized in that** the perpendicular projection (Pi) of the shell face (15) of the roller (13) onto the surface (11) of the label transport means (8), in particular onto the surface of the continuous belt (16), intersects or encloses the acquisition region (9) in which the dispensed label (5) is acquired by the label transport means (8).

4. Device (1) according to one of the preceding claims, **characterized in that** the roller (13) is in contact with the surface (11) of the label transport means (8) or is spaced apart from the surface (11) of the label transport means (8) by 0.5 to 3 mm, preferably 0.5 to 2 mm, particularly preferably 0.5 to 1 mm.

5. Device (1) according to one of the preceding claims, **characterized in that** the shortest spacing between the shell face (15) and/or the surface (11) and the output location (6) is 10 to 50 mm, preferably 20 to 40 mm, particularly preferably 25 to 35 mm.

6. Device (1) according to one of the preceding claims, **characterized in that** the roller (13) is driven or freely rotating.

7. Device (1) according to one of the preceding claims, **characterized in that** the imaginary straight line (G) runs in a region which lies between a first plane (Ei) in which the output location (6) and the roller axis (14) extend, and a second plane (E2) in which the output location (6) extends and which touches tangentially the shell face (15) on that side of the roller (13) that points towards the label transport means (8).

8. Device (1) according to one of the preceding claims, **characterized in that** the label alignment mechanism (12) has a slide plate (18) which is disposed between the output location (6) and the roller (13) and extends so as to be parallel or at an acute angle to the dispensing direction (S).

9. Device (1) according to Claim 8, **characterized in that** the projection (P2) of the slide plate (18) intersects the shell face (15) in a direction parallel to the dispensing direction (S), in particular in the region between the first plane (E2) and the second plane (E2).

10. Device (1) according to one of the preceding claims, **characterized in that** the label alignment mechanism (12) has a nozzle (19), the primary jet direction (A) of the latter pointing towards the roller (13) and/or towards the slide plate (18).

11. Device (1) according to one of the preceding claims, **characterized in that** the label dispensing mechanism (4) has a printing unit (20) for printing the label (5) which is detachable from the material strip.

12. Method for labelling individual products (2), in particular while using a device (1) according to one of the preceding claims,
in which method a label (5) is dispensed from an output location (6) of a label dispensing mechanism (4) in a dispensing direction (S), wherein the label (5) at the output location is detached from the material strip by a dispensing edge or is generated by severing a sub-portion from the material strip;
in which method the dispensed label (5) is transferred from the label dispensing mechanism (4) in a label transfer direction (7) having a movable label transport means (8) which has a surface (11) that is brought into contact with the label (5); in which method the label (5) is transported from an acquisition region (9) of the label transfer direction (7) to a delivery location (10) of the label transfer mechanism (7); and
in which method the label (5) is transferred from the delivery location (10) to the product (2) to be labelled;
wherein, in the step of transferring the label (5) from the label dispensing mechanism (4) to the label transfer mechanism (7), the label (5) is first brought into contact with a roller (13) of a label alignment mechanism (12), and the label (5) is only subsequently brought into contact with the label transfer mechanism (7); wherein the roller (13) has a roller axis (14) which is parallel to the surface (11) of the label transport means (8), and a shell face (15) which is disposed circumferentially about the roller axis (14), wherein the roller (13) is disposed in such a manner that an imaginary straight line (G) emanating from the output location (6) and running in the dispensing direction (S) intersects the shell face (15).

13. Method according to Claim 12, **characterized in that** the label (5) is an adhesive label which has an adhesive side (5a) and a side (5b) facing away from the latter.

14. Method according to Claim 13, **characterized in that** the label (5) comes into contact with the label transfer mechanism (7) by way of the adhesive side (5a) of said label (5).

15. Method according to one of Claims 12 to 14, **characterized in that**, in the step of transferring the label (5) from the label dispensing mechanism (4) to the label transfer mechanism (7), the label (5) prior to contacting the roller (13) first comes into contact with a slide plate (18).

16. Method according to one of Claims 12 to 15, **characterized in that**, in the step of transferring the label (5) from the label dispensing mechanism (4) to the label transfer mechanism (7), the label (5) is caught by an air jet generated by a nozzle (19) and, in particular as a result thereof, is pressed against the roller (13) and/or the slide plate (18).

## Revendications

1. Dispositif (1) pour l'étiquetage de produits individuels (2)
avec un appareil d'avance (3) pour le transport du produit respectif (2) dans une direction de transport (X),
avec un appareil de distribution d'étiquettes (4) pour distribuer une étiquette (5) détachable d'une bande de matériau à partir d'un point de déchargement (6), au niveau duquel l'étiquette (5) est détachée de la bande de matériau par un bord de distribution ou est produite par séparation d'une section partielle de la bande de matériau, dans une direction de distribution (S), et avec un appareil de transfert d'étiquettes (7) avec un moyen de transport d'étiquettes mobile (8) pour transférer l'étiquette distribuée (5) d'une zone de prise en charge (9), au niveau de laquelle l'étiquette distribuée (5) est prise en charge par le moyen de transport d'étiquettes (8), vers un point de dépôt (10) au niveau duquel l'étiquette (5) est appliquée sur le produit (2) respectif, le moyen de transport d'étiquettes (8) présentant une surface (11) qui est mise en contact avec l'étiquette (5),
le dispositif (1) présentant en outre un appareil d'alignement d'étiquettes (12) avec un rouleau (13) qui présente un axe de rouleau (14) parallèle à la surface (11) du moyen de transport d'étiquettes (8) et une surface d'enveloppe (15) agencée en circonférence autour de l'axe de rouleau (14), le rouleau (13) étant agencé de telle sorte qu'une droite imaginaire (G) partant du point de déchargement (6) et s'étendant dans la direction de distribution (S) coupe la surface d'enveloppe (15), **caractérisé en ce que** le rouleau (13) est agencé de telle sorte que, lors de l'étape de transmission de l'étiquette (5) de l'appareil de distribution d'étiquettes (4) à l'appareil de transfert d'étiquettes (7), l'étiquette (5) vient d'abord en contact avec le rouleau (13) et ce n'est qu'ensuite que l'étiquette (5) vient en contact avec l'appareil de transfert d'étiquettes (7).

2. Dispositif (1) selon la revendication 1, **caractérisé en ce que** l'appareil de transfert d'étiquettes (7) présente, en tant que moyen de transport d'étiquettes (8), une bande sans fin (16) qui traverse la zone de prise en charge (9) et le point de dépôt (10), et qui est notamment une bande d'accélération d'étiquettes (17).

3. Dispositif (1) selon la revendication 1 ou 2, **caractérisé en ce que** la projection verticale (Pi) de la surface d'enveloppe (15) du rouleau (13) sur la surface (11) du moyen de transport d'étiquettes (8), notamment sur la surface de la bande sans fin (16), coupe ou entoure la zone de prise en charge (9) dans laquelle l'étiquette distribuée (5) est prise en charge par le moyen de transport d'étiquettes (8).

4. Dispositif (1) selon l'une quelconque des revendications précédentes, **caractérisé en ce que** le rouleau (13) est en contact avec la surface (11) du moyen de transport d'étiquettes (8) ou est espacé de la surface (11) du moyen de transport d'étiquettes (8) de 0,5 à 3 mm, de préférence de 0,5 à 2 mm, de manière particulièrement préférée de 0,5 à 1 mm.

5. Dispositif (1) selon l'une quelconque des revendications précédentes, **caractérisé en ce que** la distance la plus courte entre la surface d'enveloppe (15) et/ou la surface (11) et le point de déchargement (6) est de 10 à 50 mm, de préférence de 20 à 40 mm, de manière particulièrement préférée de 25 à 35 mm.

6. Dispositif (1) selon l'une quelconque des revendications précédentes, **caractérisé en ce que** le rouleau (13) est entraîné ou roule librement.

7. Dispositif (1) selon l'une quelconque des revendications précédentes, **caractérisé en ce que** la droite imaginaire (G) s'étend dans une zone située entre un premier plan (Ei), dans lequel s'étendent le point de déchargement (6) et l'axe de rouleau (14), et un deuxième plan (E2), dans lequel s'étend le point de déchargement (6) et qui touche tangentiellement la surface d'enveloppe (15) sur le côté du rouleau (13) orienté vers le moyen de transport d'étiquettes (8).

8. Dispositif (1) selon l'une quelconque des revendications précédentes, **caractérisé en ce que** l'appareil d'alignement d'étiquettes (12) présente une tôle de glissement (18) qui est agencée entre le point de déchargement (6) et le rouleau (13) et qui s'étend parallèlement à la direction de distribution (S) ou en formant un angle aigu avec celle-ci.

9. Dispositif (1) selon la revendication 8, **caractérisé en ce que** la projection (P2) de la tôle de glissement (18) dans une direction parallèle à la direction de distribution (S) coupe la surface d'enveloppe (15), notamment dans la zone entre le premier plan (E2) et le deuxième plan (E2).

10. Dispositif (1) selon l'une quelconque des revendications précédentes, **caractérisé en ce que** l'appareil d'alignement d'étiquettes (12) présente une buse (19) dont la direction d'émission principale (A) est orientée vers le rouleau (13) et/ou la tôle de glissement (18) .

11. Dispositif (1) selon l'une quelconque des revendications précédentes, **caractérisé en ce que** l'appareil de distribution d'étiquettes (4) présente une unité d'impression (20) pour imprimer l'étiquette (5) détachable de la bande de matériau.

12. Procédé d'étiquetage de produits individuels (2), notamment en utilisant un dispositif (1) selon l'une quelconque des revendications précédentes,
dans lequel une étiquette (5) est distribuée à partir d'un point de déchargement (6) d'un appareil de distribution d'étiquettes (4) dans une direction de distribution (S),
l'étiquette (5) étant détachée de la bande de matériau au niveau du point de déchargement par un bord de distribution ou étant produite par séparation d'une section partielle de la bande de matériau,
dans lequel l'étiquette distribuée (5) est transmise de l'appareil de distribution d'étiquettes (4) dans une direction de transfert d'étiquettes (7) avec un moyen de transport d'étiquettes mobile (8) qui présente une surface (11) qui est mise en contact avec l'étiquette (5),
dans lequel l'étiquette (5) est transportée d'une zone de prise en charge (9) de la direction de transfert d'étiquettes (7) à un point de dépôt (10) de l'appareil de transfert d'étiquettes (7) et
dans lequel l'étiquette (5) est transférée du point de dépôt (10) vers le produit à étiqueter (2),
lors de l'étape de transmission de l'étiquette (5) de l'appareil de distribution d'étiquettes (4) à l'appareil de transfert d'étiquettes (7), l'étiquette étant d'abord mise en contact avec un rouleau (13) d'un appareil d'alignement d'étiquettes (12) et ce n'est qu'ensuite que l'étiquette (5) est mise en contact avec l'appareil de transfert d'étiquettes (7) le rouleau (13) présentant un axe de rouleau (14) parallèle à la surface (11) du moyen de transport d'étiquettes (8) et une surface d'enveloppe (15) agencée en circonférence autour de l'axe de rouleau (14), le rouleau (13) étant agencé de telle sorte qu'une droite imaginaire (G) partant du point de déchargement (6) et s'étendant dans la direction de distribution (5) coupe la surface d'enveloppe (15).

13. Procédé selon la revendication 12, **caractérisé en ce que** l'étiquette (5) est une étiquette adhésive qui présente un côté adhésif (5a) et un côté (5b) détourné de celui-ci.

14. Procédé selon la revendication 13, **caractérisé en ce que** l'étiquette (5) vient en contact par son côté adhésif (5a) avec l'appareil de transfert d'étiquette (7) .

15. Procédé selon l'une quelconque des revendications 12 à 14, **caractérisé en ce que**, lors de l'étape de transmission de l'étiquette (5) de l'appareil de distribution d'étiquettes (4) vers l'appareil de transfert d'étiquettes (7), l'étiquette (5) vient d'abord en contact avec une tôle de glissement (18) avant d'entrer en contact avec le rouleau (13).

16. Procédé selon l'une quelconque des revendications 12 à 15, **caractérisé en ce que**, lors de l'étape de transmission de l'étiquette (5) de l'appareil de distribution d'étiquettes (4) vers l'appareil de transfert d'étiquettes (7), l'étiquette (5) est saisie par un jet d'air produit par une buse (19) et est notamment pressée par celui-ci contre le rouleau (13) et/ou la tôle de glissement (18).
